# EUROPÄISCHE PATENTANMELDUNG

(11) **EP 3 517 697 A1**
(43) Veröffentlichungstag der Anmeldung: **31.07.2019**
(21) Anmeldenummer: 16916907.5
(22) Anmeldetag: 10.11.2016
(51) Int. Cl.: E04B 1/78, E04B 1/76

(54) **GELENKBLOCKIERUNGSTECHNIK AUS WÄRMEDÄMMENDEM MATERIAL**

(30) Priorität: 26.09.2016 RU 2016138156
(71) Anmelder: Ter-Zakaryan, Karapet Armenovich, Moscow, 105318 (RU)
(72) Erfinder: Ter-Zakaryan, Karapet Armenovich, Moscow, 105318 (RU)
(74) Vertreter: Jeck, Anton
(86) Internationale Anmeldenummer: PCT/RU2016/000759
(87) Internationale Veröffentlichungsnummer: WO 2018/056862

(57) **Zusammenfassung**

Die Erfindung bezieht sich auf die Bauindustrie, insbesondere auf Reparatur- und Dämmarbeiten verschiedener Gebäudestrukturen und Konstruktionen unter Verwendung des Wärmedämmungsmaterials Tepofol. Das erfindungsgemäße Verfahren der Verriegelungstechnik in der ersten Stufe umfasst die Herstellung des Wärmedämmungsmaterials Tepofol, das Ausbilden einer Verriegelungsmasse mit einer Größe von 10 - 200 mm darauf und das Aufrollen zu einer Rolle. Zuerst wird die erste Walze an der isolierten Oberfläche des Gebäudes befestigt und danach die zweite Walze an der ersten Walze, so dass die Verbindungsschlösser aneinandergefügt werden. Die Schlossverbindung der Walzen wird mit Hilfe eines Bautrockners durch Erhitzen auf 110 - 120° C und anschließendes Verkleben verschweißt. Die Erfindung ermöglicht die Bereitstellung einer hermetischen, nahtlosen, wärmeisolierenden Beschichtung mit verbesserten Isoliereigenschaften durch Beseitigung von Kälte- und Kondensatbrücken sowie eine Beschleunigung und Vereinfachung des Installationsvorgangs.

## Beschreibung

Die Produktionsfirma "Tepofol" hat ein modernes Heizgerät der neuen Generation entwickelt, das unter der Marke Tepofol® hergestellt wird. Es besteht aus zwei Schichten: Die erste Schicht besteht aus nicht genähtem Polyethylenschaum (SPE) und die zweite Schicht aus einer wärmereflektierenden Beschichtung (Folie, Polyesterfolie). Die Dämmung gibt es in beliebig langen Rollen, die sich deutlich von herkömmlichen Dämmstoffen unterscheiden. Zur Befestigung dazwischen ist in der Isolierung ein Verriegelungssystem vorgesehen (siehe oben).

Das Verriegelungssystem von zwei Walzen wird mittels eines herkömmlichen Bautrockners miteinander verklebt. Durch das Verkleben bei einer Temperatur von 110 - 120° C entsteht eine einzige nahtlose Bahn, die aus einer Walzenisolierung besteht.

Eine solche Leinwand ist im Hinblick auf den Aufwand und die Effizienz einfacher und leichter auf der Oberfläche isolierter Bauwerke zu verlegen.

Die resultierende Einzelbahn ist luftdicht, das heißt, es gibt keine Lücken oder Fugen. Das verhindert den Abfluss des Wärmeflusses nach außen. Dieser Erwärmungsansatz sorgt für die Erhaltung der Wärme im Inneren.

Der Unterschied zu Wettbewerbern ist folgender: Die meisten anderen Wärmedämmstoffe werden in Matten hergestellt (und nicht in Rollenform wie Tepofol). Um ein zuverlässiges Wärmeisolierungssystem zu schaffen, sind die Wärmedämmstoffe in mehreren Schichten, d. h. überlappt, angeordnet. Trotzdem bleiben Risse in der Isolierschicht, oder sie können während des Betriebs später auftreten (Isolierschichten divergieren). Bei den wärmeisolierenden Materialien, die in Rollen hergestellt werden (ähnlich wie Tepofol), gibt es kein Schließsystem. Daher überlappen sich solche Walzen ebenso wie andere gewöhnliche Heizer. In diesem Fall ist die Oberfläche aufgrund des Effekts (keine Lücken + alle oben genannten Vorteile/Effekte) nicht gleichmäßig.

Anwendung: Isolierwalzen Tepofol verfügen über ein Verriegelungssystem der Verbindung. Beim Erwärmen werden die Rollen an der Struktur von Gebäuden und Strukturen ausgelegt und befestigt und dann an Orten des Schlosssystems mit Hilfe eines Gebäudetrockners zusammengeklebt. Die Verbindung wird durch Erhitzen der Schleusen auf eine Temperatur von 110 - 120° C erreicht.

Das technische Ergebnis ist Folgendes:
Die vorgeschlagene Technologie bietet
1. die Bildung einer einzigen Leinwand, bestehend aus Isolierwalzen Tepofol®;
2. die Dichtheit der Isolierschicht.

Die Vorteile sind: Die innovative Technologie des nahtlosen Schweißens von '1 DAY'-Schlössern, die bei der Installation des Tepofol®-Heizgeräts verwendet werden, beseitigt das Auftreten von Lücken und Zugluft vollständig. Dadurch wird eine absolut versiegelte, wärmeisolierende Hülle des Hauses (oder der Wärmedämmplatte) geschaffen, die den Kontakt zwischen kalter und warmer Luftströmung und anschließend die Bildung von Feuchtigkeit verhindert.

Die Wirkung der Anwendung der Technologie:
1. eine deutliche Verringerung des Wärmeverlustes im Innenraum;
2. das Fehlen von Voraussetzungen für die Bildung von Feuchtigkeit und Kondensat;
3. das Fehlen von Gründen für die Verformung und/oder Quetschung der Isolierfolie und die Notwendigkeit einer nachträglichen Reparatur oder eines vollständigen/teilweisen Austauschs der Isolation.

Indirekt ergibt sich somit auch ein wirtschaftlicher Effekt aus der Einführung der vorgeschlagenen Technologie, verbunden mit einer Angleichung der Risiken möglicher nachfolgender Reparaturen (oder des vollständigen Verzichts auf Reparaturkosten), d. h. es handelt sich um Einsparungen beim späteren Betrieb. Im Wesentlichen entsteht der größere wirtschaftliche Nutzen erst langfristig.

## Patentansprüche

1. Verriegelungstechnologie des nahtlosen Schweißens von Verbindungsverschlüssen aus wärmeisolierendem Material Tepofol®, dessen Größe zwischen 10 und 250 mm variiert, das zwei Isolierschichten eines Rollenformats enthält, bestehend aus nicht genähtem geschäumtem Polyethylen (IPE) und einer wärmereflektierenden Beschichtung, deren Oberflächen durch einen Gebäudetrockner durch Erhitzen der verklebten Flächen auf eine Temperatur von 110 - 120° C zusammengeklebt werden, um ein luftdichtes, nahtloses, wärmeisolierendes, einteiliges Tuch zu erhalten, das vollständig aus Tepofol®-Isolation besteht.

2. Verfahren nach Anspruch 1,
**dadurch gekennzeichnet,**
**dass** die Verbindungsverschlüsse auf zwei Arten geschnitten werden: direkt während der Herstellung der Isolierung und sie damit ein integraler Bestandteil des fertigen Produkts sind oder zum Zeitpunkt der Installation des Objekts, wenn die Installation eine zusätzliche Verriegelungsverbindung erfordert.

3. Verfahren nach Anspruch 1,
**dadurch gekennzeichnet,**
**dass** in dem einteiligen hermetischen, nahtlosen, wärmeisolierenden Gewebe aus Tepofol®-Isolation kein Spalt entsteht, und somit die Kühlung von warmer Luft von innen nach außen sowie der Kontakt von kalten und warmen Flüssen verhindert wird, die die Bildung von Feuchtigkeit und Kondensation im Innenraum fördern.

4. Verfahren nach Anspruch 1,
**dadurch gekennzeichnet,**
**dass** durch die Anwendung dieser technologischen Lösung der Installationsprozess hinsichtlich Zeitparametern erheblich beschleunigt und hinsichtlich technologischer Parameter vereinfacht wird, beispielsweise durch Verringerung des Arbeitsaufwands
